# EUROPÄISCHE PATENTSCHRIFT

(11) **EP 0 308 693 B1**
(45) Veröffentlichungstag und Bekanntmachung des Hinweises auf die Patenterteilung: **30.10.1991**
(21) Anmeldenummer: 88114163.4
(22) Anmeldetag: 31.08.1988
(51) Int. Cl.: B05B 1/18

(54) **Handbrause für kontinuierlichen und pulsierenden Wasserstrahl**
Manual shower for a continuous and pulsating water jet
Douche à main pour un jet d'eau continu et pulsé

(30) Priorität: 25.09.1987 FI 874223
(43) Veröffentlichungstag der Anmeldung: 29.03.1989
(73) Patentinhaber: ORAS OY, 26101 Rauma (FI)
(72) Erfinder: Koppanen, Jorma Tapani, SF-26660 Rauma (FI); Valtanen, Lauri Antero, SF-26660 Rauma (FI); Saarisalo, Risto Antero, SF-27230 Lappi TL (FI)
(74) Vertreter: UEXKÜLL & STOLBERG

(56) Entgegenhaltungen:
- US-A- 3 004 719
- US-A- 3 736 923
- US-A- 4 089 471

## Beschreibung

Die Erfindung bezieht sich auf eine Handbrause mit einem Brausekopf mit Austrittsöffnungen sowohl für einen steten Wasserstrahl als auch für einen pulsierenden Wasserstrahl sowie mit einer Umschaltvorrichtung, mit der das Wasser wahlweise zu einer der beiden Gruppen von Austrittsöffnungen gelenkt werden kann, wobei die für den pulsierenden Wasserstrahl vorgesehenen Austrittsöffnungen mit einem im Brausekopf angeordneten, ringförmigen Umlaufkanal in Verbindung stehen, in dem mindestens ein frei bewegliches, jeweils einen Teil der Austrittsöffnungen sperrendes Schiffchen mit in seinem Querschnitt ausreichendem Spiel angeordnet ist und in den das Wasser über mindestens einen schrägen Einspeisekanal geleitet wird, so daß das Schiffchen durch den Wasserzufluß in den Umlaufkanal in stete Bewegung versetzt wird.

Eine bekannte Handbrause dieser Art (US-A-4089471) hat einen an seinem Boden Austrittsöffnungen für einen pulsierenden Wasserstrahl aufweisenden Umlaufkanal, der im wesentlichen quadratischen Querschnitt aufweist und in dem sich zum Umlauf bestimmte Kugeln und zum Umlauf bestimmte Körper befinden, die segmentartige Form haben und oben offen sind. In der Deckwand des Umlaufkanals ist ein schräger Einspeisekanal vorhanden, durch den Wasser in den Umlaufkanal gedrückt wird, das die Kugeln und die segmentförmigen Körper in eine Umlaufbewegung versetzen soll, so daß die Austrittsöffnungen zeitweise offen und zeitweise geschlossen sind.

Diese bekannte Anordnung hat zwei grundsätzliche Nachteile, nämlich einerseits, daß sie Kugeln zum Verschließen der Austrittsöffnungen verwendet, und andererseits, daß sie segmentförmige Körper einsetzt, die oben geöffnet sind. Die verwendeten Kugeln sind beim Umlauf im Umlaufkanal nicht in der Lage, die jeweils benachbarte Austrittsöffnung für eine längere Zeit zu verschließen, so daß es nur zu einer sehr kurzen Unterbrechung des Wasseraustritts und damit nicht zu einer ausgeprägten pulsierenden Strahlbildung kommt. Die segmentförmigen Körper stellen ein Zuverlässigkeitsproblem dar, denn das schräg von oben in sie eintretende Wasser drückt sie gegen die Bodenfläche des Umlaufkanals, so daß es zu einem Verhaken oder Blockieren kommen kann, wobei diese Gefahr noch dadurch vergrößert wird, daß sich die segmentförmigen Körper auch in einer Ebene parallel zur Bodenfläche des Umlaufkanals verkanten können.

Es ist ferner bereits bekannt, Handbrausen für das Umschalten zwischen normalem Duschbetrieb und pulsierendem Duschbetrieb mit einem Flügelrad o.ä. auszustatten, auf das der Wasserstrom gelenkt wird, so daß beim Rotieren des Flügelrades abwechselnd ein Teil der Austrittsöffnungen für das Wasser versperrt wird. Bei dieser bekannten Handbrause stellt jedoch die Lagerung der Flügelradachse ein Problem dar, und darüber hinaus können sich die scharfen Ecken der Flügelnut im Laufe der Zeit abnutzen oder infolge Verschmutzung funktionsuntüchtig werden.

Es ist Aufgabe der Erfindung, eine Handbrause so zu verbessern, daß bei einfachem Aufbau und zuverlässigem Betrieb ein ausgeprägtes Pulsieren des Wasserstrahls erreicht wird.

Zur Lösung dieser Aufgabe wird eine Handbrause der eingangs erwähnten Art erfindungsgemäß derart ausgestaltet, daß der Umlaufkanal und das länglich ausgebildete, entsprechend dem Umlaufkanal gekrümmte Schiffchen kreisförmige Querschnitte haben und daß sich die schrägen Einspeisekanäle vom äußeren Umfang in den Umlaufkanal erstrecken.

Durch den kreisförmigen Querschnitt des Umlaufkanals und den kreisförmigen Querschnitt des länglichen Schiffchens, das auf diese Weise einfach herstellbar ist, ergibt sich eine besonders gute Führung im Umlaufkanal, ohne daß die Gefahr des Verkantens besteht, wobei das Schiffchen infolge seiner Form einzelne Austrittsöffnungen für längere Zeit verschließt, so daß sich ein ausgeprägt pulsierender Wasserstrahl ergibt.

Die gleichmäßige Führung und das Vermeiden eines Verkantens des Schiffchens im Umlaufkanal wird auch noch dadurch gefördert, daß das durch die Einspeisekanäle zugeführte Wasser von außen auf das Schiffchen trifft, das infolge seiner Umlaufbewegung im Umlaufkanal durch die Zentrifugalkraft nach außen gedrückt wird. Das zugeführte Wasser wirkt somit der Zentrifugalkraft auf das Schiffchen entgegen und verhindert dadurch, daß dieses am äußeren Umfangsbereich des Umlaufkanals hängen bleibt.

Weitere Ausgestaltungen der Erfindung ergeben sich aus den Unteransprüchen.

Die Erfindung wird im folgenden anhand der ein Ausführungsbeispiel darstellenden Figuren näher erläutert. Es zeigen:
Fig. 1 die erfindungsgemässe Handbrause im Schnitt seitlich betrachtet,
Fig. 2 einen Schnitt längs der Geraden A-A in Fig. 1.

In Fig. 1 ist ein Teil des mit der Bezugszahl 1 bezeichneten Griffes der Handbrause weggelassen. Am Ende des Griffes 1 ist auf normale Weise ein becherförmiger Brausekopf angeordnet, der die pauschale Bezugzahl 2 trägt. An der kreisflächenförmigen Unterseite 3 des Brausekopfes sind zum einen Austrittsöffnungen 4 für stetigen Wasserstrahl und zum anderen Austrittsöffnungen 5 für pulsierenden Wasserstrahl angeordnet.

Aus fertigungstechnischen Gründen ist zwischen dem becherförmigen Teil 2 und dem unteren Teil 3 des Brausekopfes ein separates Teil 19 angeordnet, und die Teile 3 und 19 sind mit Schrauben 6 am Becherteil 2 befestigt.

Die Zahl 7 bezeichnet einen zweiarmigen Hebel 7 der Umschaltvorrichtung, der wiederum auf eine in der Zeichnung vertikal bewegliche Spindel 8 wirkt, an deren Ende sich ein Ventilteller 9 befindet.

Die Feder 14 ist bestrebt, den Teller 9 in der in Fig. 1 gezeigten Tiefstellung zu halten, in welcher er gegen die Fläche 10 abdichtet.

Bei Normalstellung, in der sich der Teller 9 gemäss Fig. 1 in Tiefstellung befindet, gelangt das Wasser über den Kanal 11 im Griff 1 in die Kammer 12, welche mit dem ringförmigen Raum 13 im Becherteil 2 in Verbindung steht. Das Wasser tritt in diesem Falle als steter Strom aus den Öffnungen 4 aus.

Wird der rechte, kürzere Arm des Hebels 7 niedergedrückt, so erfolgt dadurch ein Anheben des Ventiltellers 9, und das Wasser wird in den ringförmigen Kanal 16 gelenkt, von wo es über die Einspeisekanäle 18 in den ringförmigen Umlaufkanal 15 gelangt, wie deutlicher aus Fig. 2 ersichtlich ist, und schliesslich aus den eine pulsierende Dusche liefernden Öffnungen 5 austritt. Dank dem Wasserdruck bleibt der Ventilteller 9 in Hochstellung bis der Wasserzufluss gesperrt oder der längere Arm des Hebels 7 nach unten gezwungen wird.

Die Konstruktion des ringförmigen Kanals 16, der Einspeisekanäle 18 und des Umlaufkanals 15 gehen besser aus Fig. 2 hervor. Wie ersichtlich, erstrecken sich die Einspeisekanäle 18 vom ringförmigen Kanal 16 schräg nach innen in den Umlaufkanal 15, wobei die Richtung der Kanäle 18 mit der Tangente des Umlaufkanals 15 einen Winkel von vorzugsweise 30° bis 60° einschliesst. Gemäss der Erfindung ist im Umlaufkanal 15 weiter ein frei bewegliches, mit ausreichendem Spiel in den Kanal 15 passendes Schiffchen 17 angeordnet, dessen Länge so gewählt ist, dass es jeweils einen Teil der Austrittsöffnungen 5 sperrt. Infolge der schrägen Anordnung der Kanäle 18 versetzt der Wasserstrom das Schiffchen 17 in eine stetige Umlaufbewegung.

Beim beschriebenen Ausführungsbeispiel sind die Austrittsöffnungen 5 in drei Gruppen zu je drei Öffnungen angeordnet. Das Schiffchen 17 ist in seiner Länge so bemessen, dass es in einer bestimmten Stellung stets eine Öffnungsgruppe auf einmal abdeckt. Der Positionierung der Austrittsöffnungsgruppen und der Einspeisekanäle kommt im Hinblick auf die Rotationsgeschwindigkeit eine wichtige Bedeutung zu. Die Rotationsgeschwindigkeit ist, so hat man festgestellt, dann am grössten, wenn sich, wie in Fig. 2, die Einspeiseöffnung ungefähr in der Mitte zwischen zwei Öffnungsgruppen befindet. Natürlich ist in der Praxis auch eine Konstruktion mit veränderlichen Mündungsstellen der Einspeisekanäle 18 denkbar. Am leichtesten dürfte dies in der Weise zu bewerkstelligen sein, dass man die Öffnungen 5 an einem separaten, abgedichteten Ringkörper anordnet, dessen Stellung durch Verdrehen geändert werden kann. Auf diese Weise lässt sich die Schwingungsfrequenz der pulsierenden Dusche regulieren.

## Patentansprüche

1. Handbrause mit einem Brausekopf mit Austrittsöffnungen (4, 5) sowohl für einen steten Wasserstrahl als auch für einen pulsierenden Wasserstrahl sowie mit einer Umschaltvorrichtung (7, 8, 9), mit der das Wasser wahlweise zu einer der beiden Gruppen von Austrittsöffnungen (4, 5) gelenkt werden kann, wobei die für den pulsierenden Wasserstrahl vorgesehenen Austrittsöffnungen (5) mit einem im Brausekopf angeordneten, ringförmigen Umlaufkanal (15) in Verbindung stehen, in dem mindestens ein frei bewegliches, jeweils einen Teil der Austrittsöffnungen (5) sperrendes Schiffchen (17) mit in seinem Querschnitt ausreichendem Spiel angeordnet ist und in den das Wasser über mindestens einen schrägen Einspeisekanal (18) geleitet wird, so daß das Schiffchen (17) durch den Wasserzufluß in den Umlaufkanal (15) in stete Bewegung versetzt wird, **dadurch gekennzeichnet**, daß der Umlaufkanal (15) und das länglich ausgebildete, entsprechend dem Umlaufkanal (15) gekrümmte Schiffchen (17) kreisförmige Querschnitte haben und daß sich die schrägen Einspeisekanäle (18) vom äußeren Umfang in den Umlaufkanal (15) erstrecken.

2. Handbrause nach Anspruch 1, **dadurch gekennzeichnet**, daß die Einspeisekanäle (18) gleichmäßig am Umfang des Umlaufkanals (15) verteilt sind und mit der Tangente an den Umlaufkanal (15) einen Winkel von 30° bis 60° einschließen.

3. Handbrause nach Anspruch 1 oder 2, **dadurch gekennzeichnet**, daß die für den pulsierenden Brausestrahl vorgesehenen Öffnungen (5) in auf einem Kreis liegende Gruppen unterteilt und in einem Körper vorgesehen sind, der bezüglich der Lage der Einspeisekanäle (18) in verschiedene Stellungen gedreht werden kann.

## Claims

1. A manual shower with a shower head having outlet orifices (4, 5) for both a steady water jet and also for a pulsating water jet and with a switch-over device (7, 8, 9) by which the water can be optionally directed to one of the two groups of outlet orifices (4, 5), the outlet orifices (5) provided for the pulsating water jet communicating with an annular circulating passage (15) disposed in the shower head and in which there is disposed at least one freely movable shuttle (17) with sufficient clearance in its cross-section for blocking some of the outlet orifices (5) and into which the water is passed through at least one oblique feeder passage (18) so that the shuttle (17) is kept in constant motion by the supply of water to the circulating passage (15), characterised in that the circulating passage (15) and the elongatedly constructed shuttles (17) curved to match the circulating passage (15) have a circular cross-section, the obliquely inclined feeder passage (18) extending from the outer periphery and into the circulating passage (15).

2. A manual shower according to Claim 1, characterised in that the feeder passages 18 are distributed evenly over the periphery of the circulating passage 15 and enclose with the tangent on the circulating passage 15 an angle of 30° to 60°.

3. A manual shower according to Claim 1 or 2, characterised in that the orifices 5 provided for the pulsating shower stream are subdivided into groups located on a circle and are provided in a body which can be rotated to various positions in relation to the position of the feeder passages 18.

## Revendications

1. Douche à main comprenant une tête de douche avec des ouvertures de sortie **(4, 5)**, tant pour produire un jet d'eau continuel que pour un jet d'eau pulsé, ainsi qu'avec un dispositif de commutation **(7, 8, 9)**, à l'aide duquel l'eau peut être guidée, au choix, vers l'un des deux groupes d'ouvertures de sortie **(4, 5)**, les ouvertures de sortie **(5)** prévues pour le jet d'eau pulsé étant reliées à un canal de pourtour **(15)** annulaire, disposé dans la tête de douche, dans lequel au moins une navette, mobile librement, bloquant à chaque fois une partie des ouvertures de sortie **(5)**, est disposée avec un jeu de section transversale suffisante, et dans lequel l'eau est guidée par l'intermédiaire d'au moins un canal d'arrivée **(18)** oblique, de sorte que la navette **(17)** est déplacée continuellement par l'intermédiaire d'un afflux d'eau dans le canal de pourtour **(15)**, caractérisée en ce que le canal de pourtour **(15)** et la navette **(17)** allongée, courbée de manière correspondante au canal de pourtour **(15)**, présentent des sections transversales circulaires, et en ce que les canaux d'arrivée **(18)** obliques s'étendent en allant depuis la périphérie extérieure jusqu'au canal de pourtour **(15)**.

2. Douche à main selon la revendication 1, caractérisée en ce que les canaux d'arrivée **(18)** sont répartis de façon régulière sur la périphérie du canal de pourtour **(15)** et forment un angle de 30° à 60° avec la tangente au canal de pourtour **(15)**.

3. Douche à main selon la revendication 1 ou 2, caractérisée en ce que les ouvertures **(5)**, prévues pour le jet d'eau pulsé, sont subdivisées en groupe, situés sur un cercle, et sont prévues dans un corps qui peut être tourné dans des positions différentes par rapport à la position des canaux d'arrivée **(18)**.
